# FASCICULE DE BREVET EUROPEEN

(11) **EP 3 728 777 B1**
(45) Date de publication et mention de la délivrance du brevet: **27.07.2022**
(21) Numéro de dépôt: 18822385.3
(22) Date de dépôt: 21.12.2018
(51) Int. Cl.: E06B 3/663

(54) **ESPACEUR AVEC STRUCTURE ABSORBANTE D'HUMIDITE ET PROCEDE DE FABRICATION CORRESPONDANT**
ABSTANDSHALTER MIT FEUCHTIGKEITSAUFNEHMENDER STRUKTUR UND ZUGEHÖRIGES HERSTELLUNGSVERFAHREN
SPACER WITH MOISTURE-ABSORBING STRUCTURE, AND CORRESPONDING MANUFACTURING METHOD

(30) Priorité: 22.12.2017 FR 1762910; 13.09.2018 EP 18194244
(43) Date de publication de la demande: 28.10.2020
(73) Titulaire: SAINT-GOBAIN GLASS FRANCE, 92400 Courbevoie (FR)
(72) Inventeur: SCHREIBER, Walter, 52074 Aachen (DE); KUSTER, Hans-Werner, 52066 Aachen (DE)
(74) Mandataire: Saint-Gobain Recherche
(86) Numéro de dépôt international: PCT/EP2018/086459
(87) Numéro de publication internationale: WO 2019/122278

(56) Documents cités:
- EP-A1- 3 184 725
- WO-A2-00/09848
- FR-A1- 2 391 967
- US-A- 5 873 203
- US-A1- 2007 261 359
- US-A1- 2014 113 098

## Description

Le présent exposé concerne un espaceur pour vitrage isolant et un procédé de fabrication d'un espaceur pour vitrage isolant.

De manière connue, un vitrage isolant peut être obtenu en solidarisant un cadre espaceur rigide à la périphérie de deux feuilles de verre.

Le cadre espaceur est classiquement fabriqué soit par pliages successifs d'un espaceur droit, soit par assemblage angulaire à leurs extrémités d'espaceurs droits, de manière à obtenir par exemple un cadre rectangulaire.

Le cadre espaceur délimite une cavité interne entre les feuilles de verre, ladite cavité formant une lame isolante d'air ou d'un gaz moins conducteur de la chaleur que l'air, par exemple de l'argon, qui permet de limiter les pertes dues à la conduction ou à la convection.

De façon habituelle, le cadre espaceur contient un produit absorbeur d'humidité, aussi appelé dessicant, destiné à absorber l'humidité présente à l'intérieur du vitrage, notamment juste après le montage du vitrage.

Dans les espaceurs creux à ossature fermée, du type décrit par exemple dans la demande de brevet WO2016/046081, ce produit absorbeur d'humidité se présente typiquement sous la forme de poudre, remplissant l'espace intérieur de l'espaceur. Le produit pulvérulent est introduit dans l'espaceur par des orifices percés à cet effet dans l'ossature et rebouchés ensuite, généralement à l'aide de butyle. L'inconvénient de tels espaceurs est qu'ils présentent une conductivité thermique élevée liée à la conductivité thermique du produit absorbeur d'humidité qui remplit l'espace intérieur. La performance thermique des vitrages isolants intégrant ces espaceurs est donc limitée.

La demande EP 1 860 270 décrit un type différent d'espaceur obtenu par extrusion. L'espaceur forme ici un cordon destiné à être fixé par collage aux feuilles de verre du vitrage et comprenant un coeur absorbeur d'humidité, coextrudé avec une enveloppe en silicone au moins en partie perméable à l'humidité. Mais ce type d'espaceur ne permet pas non plus d'obtenir des vitrages isolants présentant de bonnes performances thermiques.

La demande EP 3 184 725 A1 décrit un espaceur de vitrage isolant.

Le présent exposé vise à fournir un vitrage isolant et un procédé de fabrication d'un tel espaceur, permettant de remédier aux problèmes précités.

Le présent exposé a ainsi pour objet un espaceur de vitrage isolant s'étendant dans une direction longitudinale et comprenant une première et une deuxième parties de fixation espacées l'une de l'autre dans une direction latérale et destinées à être solidarisées chacune à une feuille de verre du vitrage isolant par des moyens de fixation par collage, et au moins une partie transversale reliant lesdites première et deuxième parties de fixation et délimitant avec elles un espace intérieur, l'espaceur comprenant, dans l'espace intérieur, une structure absorbante d'humidité formée d'au moins une unité absorbante fixée à l'une parmi la première et la deuxième partie de fixation, l'autre parmi la première et la deuxième partie de fixation n'étant pas en contact avec l'unité absorbante.

On comprend par structure un élément ou ensemble d'éléments « autosupporté » c'est-à-dire qu'il existe en tant que tel, indépendamment de tout support ou substrat, à l'inverse d'un revêtement ou d'une couche déposé(e) sur un substrat.

La structure absorbante d'humidité de l'espaceur selon l'invention forme un élément ou un ensemble d'éléments compact(s), de dimensions finies.

Le risque d'échappement de matière dans la cavité interne du vitrage est ainsi évité.

Par ailleurs, chaque unité absorbante de la structure absorbante d'humidité restant à distance d'au moins l'une des parties de fixation, la structure n'influe pas sur la conductivité thermique de l'espaceur. Les performances thermiques de l'espaceur sont ainsi améliorées par rapport à celles d'espaceurs de l'art antérieur.

Selon un exemple, l'unité absorbante est fixée par des moyens de collage, par exemple une colle thermofusible.

De préférence, la structure absorbante est agencée de sorte qu'elle ne soit pas en contact non plus avec la partie transversale.

La structure absorbante d'humidité peut comprendre une pluralité d'unités absorbantes qui sont de préférence espacées dans la direction longitudinale par des zones d'interruption. Ces zones d'interruption sont de préférence d'au moins 2 mm afin de garantir une séparation thermique efficace.

Comme variante, la structure absorbante d'humidité peut comprendre une unité absorbante s'étendant de façon continue dans la direction longitudinale.

Selon un exemple, l'unité absorbante forme un profilé s'étendant dans la direction longitudinale. Par profilé, on entend un élément allongé, typiquement de section constante ou sensiblement constante, par exemple rectangulaire.

De façon générale, la structure absorbante s'étend sur au moins 50%, de préférence au moins 80%, de la longueur totale de l'espaceur, mesurée dans sa direction longitudinale.

Selon un exemple, la section de l'unité absorbante, mesurée dans un plan orthogonal à la direction longitudinale, est comprise entre 30 et 300 mm²

Selon un exemple, la largeur de l'unité absorbante, mesurée dans la direction latérale, est comprise entre 0,6 et 0,99 fois la largeur totale de l'espaceur.

Comme il sera décrit plus en détail dans la suite, l'unité absorbante d'humidité peut être formée
- soit d'un noyau cohésif, éventuellement mais non nécessairement protégé par une enveloppe fermée perméable à la vapeur d'eau,
- soit d'un noyau pulvérulent, friable, liquide, ou pâteux nécessairement conditionné dans une enveloppe fermée perméable à la vapeur d'eau.

De façon générale, l'unité absorbante comprend au moins un matériau absorbeur d'humidité. Par matériau absorbeur d'humidité, on entend
- soit des matériaux poreux, aussi appelés tamis moléculaires, agissant physiquement sur la vapeur d'eau, en l'emprisonnant dans ses pores (les pores de ce type de matériaux sont généralement de très petite taille, de l'ordre de 3 à 4 Angströms), par exemple une zéolithe, un gel de silice, une argile (notamment de la montmorillonite), du charbon activé,
- soit des matériaux poreux agissant chimiquement, en réagissant avec la vapeur d'eau, par exemple du sulfate de calcium, du chlorure de calcium.

L'unité absorbante peut aussi comprendre une combinaison de plusieurs matériaux absorbants choisis parmi l'une des ou les deux catégories précitées.

Selon un exemple, l'unité absorbante comprend un noyau cohésif formé de particules d'au moins un matériau absorbeur d'humidité, liées par un liant.

Le liant peut être toute matière plastique perméable à la vapeur d'eau. Le liant ne contient de préférence aucun matériau volatile.

Le liant peut ainsi comprendre du polypropylène (PP), du polyéthylène (PE), du polyéthlènetéréphtalate (PET), du polyméthylacrylate (PMMA), du polycarbonate (PC), du polyamide (PA), du polyvinylchloride (PVC), du polystyrène (PS) et/ou autres polymères styréniques, des copolymères (par exemple ABS, SAN, ASA, etc.) ou toute combinaison adaptée des éléments précités.

Selon une disposition avantageuse, le noyau cohésif de l'unité absorbante est entouré d'une enveloppe fermée perméable à la vapeur d'eau. L'enveloppe évite que des particules ne se détachent et viennent polluer la cavité interne du vitrage. Elle est généralement en plastique.

Selon un autre exemple de réalisation, l'unité absorbante comprend un noyau absorbeur d'humidité pulvérulent, friable, liquide, ou pâteux, par exemple une poudre ou un gel de silice, entouré d'une enveloppe fermée perméable à la vapeur d'eau. Dans ce cas également, l'enveloppe est généralement en plastique.

Le présent exposé concerne également un procédé de fabrication d'un espaceur pour vitrage isolant s'étendant dans une direction longitudinale et comprenant une première et une deuxième parties de fixation espacées l'une de l'autre dans une direction latérale et destinées à être solidarisées chacune à une feuille de verre du vitrage isolant par des moyens de fixation par collage, et au moins une partie transversale reliant lesdites première et deuxième parties de fixation et délimitant avec elles un espace intérieur, le procédé comprenant la fixation d'au moins une unité absorbante formant une structure absorbante d'humidité, à l'une parmi la première et la deuxième partie de fixation, l'autre parmi la première et la deuxième partie de fixation n'étant pas en contact avec l'unité absorbante. Ladite structure absorbante est un élément ou ensemble d'éléments autosupporté.

Selon un exemple de mise en œuvre, l'unité absorbante est préextrudée, puis fixée sur la première ou la deuxième partie de fixation.

Selon une disposition avantageuse, l'unité absorbante préextrudée est entourée d'une enveloppe fermée perméable à la vapeur d'eau avant d'être fixée sur la première ou la deuxième partie de fixation.

L'unité absorbante peut par exemple être fixée par collage, par exemple au moyen d'une colle thermofusible.

Selon un autre exemple de mise en oeuvre, l'unité absorbante est extrudée directement sur la première ou la deuxième partie de fixation.

Selon un exemple, l'unité absorbante est fixée à la première ou la deuxième partie de fixation après solidarisation entre elles des première et deuxième parties de fixation. Autrement dit, la première et la deuxième parties de fixation sont reliées à la partie transversale, de façon à former l'espace intérieur, puis l'unité absorbante est fixée à l'une des parties de fixation de l'espaceur.

Selon un autre exemple, l'unité absorbante est fixée à la première ou la deuxième partie de fixation avant solidarisation entre elles des première et deuxième parties de fixation. Dans ce cas, par exemple, l'unité absorbante est fixée à la première partie de fixation, puis cette partie est reliée à la deuxième partie de fixation par l'intermédiaire de la partie transversale.

Le présent exposé concerne enfin un procédé de fabrication d'un cadre espaceur pour vitrage isolant comprenant au moins un espaceur tel que défini précédemment ou fabriqué selon le procédé défini précédemment.

Selon un exemple, l'espaceur est plié pour former au moins deux côtés adjacents du cadre. On comprend que le pliage est réalisé autour d'un axe s'étendant dans la direction latérale de l'espaceur.

Selon un exemple, l'espaceur comporte au moins deux unités absorbantes séparées, dans la direction longitudinale, par une zone d'interruption, et l'espaceur est plié au niveau de ladite au moins une zone d'interruption.

Selon un exemple, la structure absorbante d'humidité comprend une unité absorbante s'étendant de façon continue dans la direction longitudinale de l'espaceur, au moins une portion de ladite unité absorbante est supprimée préalablement à l'étape de pliage, de façon à former une zone d'interruption, et l'espaceur est plié au niveau de ladite au moins une zone d'interruption.

Selon un exemple, au moins deux espaceurs rectilignes sont assemblés par des moyens d'assemblage mécanique, par exemple un connecteur inséré à une extrémité respective de chaque espaceur, de façon à former deux côtés adjacents du cadre.

A noter par ailleurs que la au moins une unité absorbante formant structure absorbante d'humidité peut être fixée à la première ou la deuxième partie de fixation avant ou après formation du cadre.

Plusieurs modes ou exemples de réalisation sont décrits dans le présent exposé. Sauf précision contraire, les caractéristiques décrites en relation avec un mode ou un exemple de réalisation quelconque peuvent être appliquées à un autre mode ou exemple de réalisation.

L'invention dans ses détails sera mieux comprise à la lecture de la description qui suit de plusieurs modes de réalisation. Dans le cadre de la présente invention, d'autres modes de réalisation sont bien entendu possibles, la description qui suit étant uniquement fournie à titre d'illustration et ne devant être considérée comme limitative sous aucun de ses aspects décrits.
- La figure 1 est une vue en coupe transversale d'un espaceur selon un mode de réalisation, monté entre deux feuilles de verre d'un vitrage isolant ;
- La figure 2 illustre un premier exemple de structure absorbante d'humidité pouvant être utilisée selon l'invention ;
- La figure 3 illustre un autre exemple de structure absorbante d'humidité pouvant être utilisée selon l'invention ;
- La figure 4 illustre un autre exemple de structure absorbante d'humidité pouvant être utilisée selon l'invention ;
- Les figures 5A à 5C illustrent les étapes successives de fabrication d'un espaceur selon un mode de mise en œuvre de l'invention ;
- Les figures 6A à 6C illustrent les étapes successives de fabrication d'un espaceur selon un autre mode de mise en œuvre de l'invention ;
- La figure 7 montre schématiquement la formation d'un cadre espaceur à partir d'une pluralité d'espaceurs selon l'invention, assemblés mécaniquement ;
- La figure 8 est une vue en coupe longitudinale d'un espaceur selon l'invention, avant pliage,
- La figure 9 montre la formation d'un cadre espaceur par pliage de l'espaceur de la figure 8.

La figure 1 montre une section de la périphérie d'un vitrage isolant 1, ici un double vitrage, comprenant une feuille de verre extérieure 2a, destinée par exemple à être tournée vers l'extérieur d'un bâtiment, une feuille de verre intérieure 2b, parallèle à la feuille de verre extérieure 2a, et un cadre espaceur 3 s'étendant continument le long du bord de la première et de la deuxième feuille de verre 2a, 2b, une cavité interne 4 étanche étant délimitée par le cadre espaceur entre les deux feuilles de verre 2a, 2b.

Le cadre espaceur 3 peut être fabriqué par pliages successifs d'un espaceur droit, ou par assemblage angulaire à leurs extrémités d'espaceurs droits, de manière à obtenir un cadre typiquement rectangulaire.

L'espaceur s'étend, au moins par morceaux, dans une direction longitudinale parallèle à un bord du vitrage. Sur la figure 1, la direction longitudinale est représentée par l'axe X.

L'espaceur 10 de la figure 1 comprend une première et une deuxième parties de fixation 12, 14 en vis-à-vis l'une de l'autre dans une direction Y dite direction latérale de l'espaceur 10. Ces parties de fixation 12, 14 sont typiquement réalisées en métal, notamment en aluminium ou plus préférentiellement en acier.

La première partie de fixation 12, ici à section en U, définit une première face principale de fixation 16a destinée à être solidarisée à la feuille de verre extérieure 2a, et deux retours s'étendant latéralement vers l'intérieur 16b, 16c, de part et d'autre de la première face principale de fixation 16a.

La deuxième partie principale de fixation 14, également à section en U, définit une première face principale de fixation 18a destinée à être solidarisée à la feuille de verre extérieure 2a, et deux retours s'étendant latéralement vers l'intérieur 18b, 18c, de part et d'autre de la deuxième face principale de fixation 18a.

La solidarisation aux feuilles de verre 2a, 2b se fait, de façon connue en soi, par au moins un cordon d'étanchéité respectivement 5a, 5b formant moyen de collage, par exemple à base de butyle.

Pour toute la présente demande, on définit une direction transversale Z de l'espaceur comme une direction orthogonale aux directions longitudinale X et latérale Y précitées. La direction transversale Z est généralement parallèle aux faces principales de fixation 14a, 14b de l'espaceur 10.

Comme expliqué précédemment et sauf indication contraire, les adjectifs supérieur et inférieur utilisés dans la suite se définissent par rapport à cette direction transversale Z. Les éléments supérieurs sont ceux orientés vers ou plus proches de la cavité interne 4 du vitrage, en position montée de l'espaceur 10. Les éléments inférieurs sont plus éloignés de la cavité interne 4 du vitrage, en position montée de l'espaceur 10.

Comme illustré sur la figure 1, la première et la deuxième parties de fixation 12, 14 sont structurellement liées entre elles par une partie transversale inférieure 20 et une partie transversale supérieure 22 s'étendant dans la direction latérale Y et formant respectivement la paroi inférieure et la paroi supérieure de l'espaceur 10.

Essentiellement en matière plastique, elles jouent un rôle d'isolant, limitant les échanges thermiques entre la feuille de verre extérieure 2a et la feuille de verre intérieure 2b.

Dans l'exemple, chaque partie transversale 20, 22 est collée à chacune des ses extrémités latérales à un retour 16b, 18b, respectivement 16b, 18c de l'une des parties de fixation 12, 14.

Les parties transversales 20, 22 délimitent, avec les première et deuxième parties de fixation 11, 12, un espace intérieur 30 de l'espaceur 10.

Selon l'invention, l'espace intérieur 30 abrite une structure absorbante d'humidité 40, par définition autoportante, formée d'une ou plusieurs unités absorbantes, chacune de dimensions finies.

On comprend que la partie transversale supérieure 22 de l'espaceur 10 n'est par conséquent pas nécessaire comme cela pouvait être le cas dans des espaceurs de l'art antérieur intégrant des poudres absorbantes remplissant l'espace intérieur. La fonction de la partie transversale supérieure 22 ici n'est pas de retenir la structure absorbante 40. Elle est essentiellement esthétique.

Dans l'exemple des figures 1 et 2, la structure 40 comporte une unité absorbante 41 sous la forme d'un profilé de section constante rectangulaire, s'étendant dans la direction longitudinale X de l'espaceur 10.

De préférence, l'unité absorbante 41 s'étend sur au moins 50%, de préférence 80%, de la longueur totale de l'espaceur, mesurée dans sa direction longitudinale X.

La section de l'unité absorbante 41, mesurée dans un plan orthogonal à la direction longitudinale X, est comprise entre 30 et 300 mm²

Sa largeur 11, mesurée dans la direction latérale Y, est comprise entre 0,6 et 0,99 fois la largeur totale l de l'espaceur.

Comme illustré sur la figure 1, la structure 40 n'est pas en contact avec la deuxième partie de fixation 14.

La structure absorbante 40 ne forme donc pas de pont thermique entre les deux parties de fixation 12, 14 de l'espaceur 10. D'autre part, la structure 40 étant libre sur une grande majorité de sa périphérie, elle présente une capacité importante d'absorption.

Dans l'exemple, l'unité absorbante 41 est formée d'un noyau cohésif absorbeur d'humidité 42, entièrement solide.

Comme illustré sur la figure 2, il est ici formé de particules 44 d'un matériau absorbeur d'humidité, notamment du gel de silice, liées par un liant durci 46, notamment un plastique perméable à la vapeur d'eau.

L'unité absorbante 41 est par exemple obtenue par préextrusion du mélange de particules et de liant formant le noyau 42.

Une fois durci, le noyau 42 est fixé, par l'un des ses côtés (ici un petit côté), à la première partie de fixation 12. Cette fixation peut s'opérer au moyen d'une colle 50, par exemple une colle thermofusible, comme illustré sur la figure 1.

Selon un autre exemple de mise en œuvre, un noyau cohésif 42 tel que défini précédemment peut être extrudé directement sur l'une des parties de fixation 12, 14, à laquelle il adhère alors directement.

L'exemple des figures 1 et 2 n'est toutefois pas limitatif :
L'espaceur peut ainsi présenter une ossature différente :
Par exemple, les première et deuxième parties de fixation peuvent être formées en une seule pièce avec la partie transversale inférieure, l'espaceur présentant alors une ossature principale d'un seul tenant, en U ou en C, , en plastique ou en métal, fermée ou non par une partie transversale supérieure formant cache.

La structure absorbante 40 peut aussi se présenter sous des formes différentes :
La figure 3 illustre ainsi un autre exemple de réalisation d'une structure absorbante d'humidité 140 dans laquelle, pour éviter la libération de particules 144 issues de la structure 140 dans l'espace interne 4 du vitrage 1, le noyau cohésif 142 est entouré d'une enveloppe 170, généralement en plastique, d'épaisseur comprise par exemple entre 0,01 et 0,5 mm, perméable à la vapeur d'eau. Dans ce cas, l'enveloppe est de préférence entièrement fermée, et couvre toute la périphérie ainsi que les extrémités longitudinales du noyau 42.

La figure 4 illustre encore un autre exemple de réalisation d'une structure absorbante d'humidité 240 présentant un noyau pulvérulent, friable, liquide, ou pâteux 242, entouré d'une enveloppe fermée, d'épaisseur comprise par exemple entre 0,01 et 0,5 mm, perméable à la vapeur d'eau, et généralement en plastique 270.

Dans ces deux cas (figures 3 et 4), c'est l'enveloppe 170, 270 qui est fixée à la partie de fixation 12, 14 de l'espaceur 10, par collage.

De préférence, la structure absorbante 140, 240 est agencée de sorte qu'elle ne soit pas en contact avec la partie transversale.

La structure peut être formée d'une seule unité absorbante du type décrit précédemment, s'étendant par exemple sur sensiblement toute la longueur de l'espaceur dans sa direction longitudinale X. Comme variante, toutefois, la structure peut être formée d'une pluralité d'unités absorbantes qui sont de préférence espacées dans la direction longitudinale X par des zones d'interruption. Ces zones d'interruption sont de préférence d'au moins 2 mm afin de garantir une séparation thermique efficace.

Qu'elle comprenne un ou plusieurs noyau(x) cohésif(s) entouré(s) ou non par une enveloppe perméable, ou un ou plusieurs noyau(x) non cohésifs entouré(s) par une enveloppe perméable, la structure peut être fixée à la partie de fixation 12, 14 soit avant, soit après solidarisation des première et deuxième parties de fixation 12, 14 de l'espaceur 10.

Les figures 5A à 5C illustrent ainsi un premier mode de mise en œuvre du procédé de fabrication d'un espaceur selon l'invention, dans lequel la structure absorbante d'humidité comprend au moins une unité absorbante formée d'un noyau cohésif, déposé par extrusion sur une partie de fixation de l'espaceur.

Dans cet exemple, le noyau cohésif 42 d'une unité absorbante 41 est extrudé sur la première partie de fixation 12 libre, c'est-à-dire non encore liée à la deuxième partie de fixation 14(figure 5A et 5B).

Dans un second temps, les première et deuxième parties de fixation 12, 14 sont reliées au moyen des parties transversales supérieure et inférieure 20, 22, le noyau 42 étant emprisonné dans l'espace intérieur 30.

Les figures 6A à 6C illustrent un second mode de mise en œuvre du procédé de fabrication d'un espaceur selon l'invention.

Sur la figure 6A, les première et deuxième parties de fixation 12, 14 sont solidarisées entre elles par le biais de la partie transversale inférieure 20, avec laquelle elles délimitent l'espace intérieur 30.

L'espace intérieur 30 est ouvert à son extrémité supérieure, la partie transversale supérieure 22 n'étant pas encore rapportée.

Le noyau cohésif 42 d'une unité absorbante 41 est alors extrudé directement sur la face interne de la première partie de fixation 12, à travers l'ouverture supérieure de l'espace intérieur 30.

Enfin, la partie transversale supérieure 22 est fixée sur les retours 16b, 18b des première et deuxième parties de fixation 12, 14, refermant l'espace intérieur 30 abritant le noyau 42 (figure 6C).

Comme expliqué précédemment, le cadre espaceur 3 peut être fabriqué par pliages successifs d'un espaceur droit, ou par assemblage angulaire à leurs extrémités d'espaceurs droits, de manière à obtenir un cadre typiquement rectangulaire.

Dans le cas d'un assemblage angulaire d'espaceurs droits 10a, 10b, 10c, 10d tel qu'illustré par la figure 7, une structure 40 s'étend généralement de façon continue sur sensiblement toute la longueur de chaque espaceur 10. Les espaceurs (typiquement, quatre) 10a, 10b, 10c, 10d sont ensuite assemblés par des moyens d'assemblage mécanique, par exemple quatre connecteurs 11 insérés chacun dans deux espaceurs destinés à former deux côtés adjacents du cadre 3.

Dans le cas du pliage à angle droit d'un espaceur destiné à former au moins deux côté du cadre espaceur 3, il peut être avantageux que la structure absorbante comporte au moins deux unités absorbantes espacées l'une de l'autre par une zone intermédiaire coincidant avec la zone de pliage de l'espaceur.

Comme illustré sur la figure 8, l'espaceur 10 est généralement muni, au niveau de chaque zone de pliage, d'au moins une entaille traversante 60, à profil constant en V dont les deux bords en regard forment entre eux un angle de 90°.

Pour la fabrication d'un vitrage rectangulaire, et comme illustré sur la figure, l'espaceur comporte avantageusement trois entailles, destinées à former chacune un coin du cadre espaceur. Dans ce cas, la structure absorbante 40 comprend avantageusement une pluralité d'unités absorbantes 41a, 41b, 41c, 41d espacées dans la direction longitudinale X de l'espaceur 10 par des zones d'interruption 43 coïncidant avec les entailles 60. Un tel agencement, qui ressort de la figure 8, est particulièrement aisé à obtenir lorsque le noyau 42 est extrudé directement sur la partie de fixation 12.

Au montage, comme illustré sur la figure 9, l'espaceur est plié à angle droit au niveau de chaque entaille, et les deux extrémités longitudinales de l'espaceur sont jointes, au quatrième coin, par un connecteur 11 de type connu. Des lignes de soudure sont enfin réalisées, à la jonction des bords de chaque entaille, pour rétablir l'étanchéité des premières et deuxièmes parties principales de fixation.

Selon un autre exemple de mise en œuvre, l'espaceur peut aussi être fabriqué avec une seule unité absorbante s'étendant continument sur toute la longueur ou sensiblement toute la longueur de l'espaceur, et au moins une portion de ladite unité absorbante peut être supprimée préalablement à l'étape de pliage, de façon à former la ou les zones d'interruption.

A noter que, dans ce cas, les entailles 60 peuvent éventuellement être découpées en même temps que l'unité absorbante.

## Revendications

1. Espaceur (10) de vitrage isolant (1) s'étendant dans une direction longitudinale (X) et comprenant une première et une deuxième parties de fixation (12, 14) espacées l'une de l'autre dans une direction latérale (Y) et destinées à être solidarisées chacune à une feuille de verre (2a, 2b) du vitrage isolant (1) par des moyens de fixation par collage (5a, 5b), et au moins une partie transversale (20, 22) reliant lesdites première (12) et deuxième (14) parties de fixation et délimitant avec elles un espace intérieur (30), l'espaceur (10) comprenant, dans l'espace intérieur (30), une structure absorbante d'humidité (40, 140, 240) formée d'au moins une unité absorbante (41, 41a, 41b, 41c, 41d ; 141 ; 241) fixée à l'une parmi la première et la deuxième partie de fixation (12, 14), l'autre parmi la première et la deuxième partie de fixation (12, 14) n'étant pas en contact avec l'unité absorbante (41, 41a, 41b, 41c, 41d ; 141 ; 241), ledit espaceur étant **caractérisé en ce que** ladite structure absorbante est un élément ou ensemble d'éléments autosupporté.

2. Espaceur (10) selon la revendication 1, dans lequel l'unité absorbante (41) est fixée par des moyens de collage (50), par exemple une colle thermofusible.

3. Espaceur (10) selon la revendication 1 ou 2, dans lequel l'unité absorbante (41, 41a, 41b, 41c, 41d ; 141 ; 241) forme un profilé, notamment de section rectangulaire, s'étendant dans la direction longitudinale (X).

4. Espaceur (10) selon l'une quelconque des revendications 1 à 3, dans lequel la section de l'unité absorbante (41, 41a, 41b, 41c, 41d ; 141 ; 241), mesurée dans un plan orthogonal à la direction longitudinale (X), est comprise entre 30 et 300 mm²

5. Espaceur (10) selon l'une quelconque des revendications 1 à 4, dans lequel la largeur (l1) de l'unité absorbante (41, 41a, 41b, 41c, 41d ; 141 ; 241), mesurée dans la direction latérale (Y), est comprise entre 0,6 et 0,99 fois la largeur totale (l) de l'espaceur (10).

6. Espaceur (10) selon l'une quelconque des revendications 1 à 5, dans lequel l'unité absorbante (41, 41a, 41b, 41c, 41d ; 141) comprend un noyau cohésif (42, 142) absorbeur d'humidité.

7. Espaceur (10) selon la revendication 6, dans lequel le noyau cohésif (42, 142) est formé de particules (44, 144) d'au moins un matériau absorbeur d'humidité, par exemple de la silice, liées par un liant (46).

8. Espaceur (10) selon la revendication 6 ou 7, dans lequel le noyau cohésif (142) est entouré d'une enveloppe (170) fermée perméable à la vapeur d'eau, par exemple réalisée dans un matériau plastique.

9. Espaceur (10) selon l'une quelconque des revendications 1 à 5, dans lequel l'unité absorbante (241) comprend un noyau absorbeur d'humidité (242) pulvérulent, friable, liquide, ou pâteux, entouré d'une enveloppe (270) fermée perméable à la vapeur d'eau.

10. Espaceur (10) selon l'une quelconque des revendications 1 à 9, dans lequel la structure absorbante (40) d'humidité comprend une pluralité d'unités absorbantes (41a, 41b, 41c, 41d) espacées dans la direction longitudinale par des zones d'interruption.

11. Espaceur (10) selon l'une quelconque des revendications 1 à 9, dans lequel la structure absorbante d'humidité (40) comprend une unité absorbante (41; 141 ; 241) s'étendant de façon continue dans la direction longitudinale.

12. Procédé de fabrication d'un espaceur (10) pour vitrage isolant (1) s'étendant dans une direction longitudinale (X) et comprenant une première et une deuxième parties de fixation (12, 14) espacées l'une de l'autre dans une direction latérale (Y) et destinées à être solidarisées chacune à une feuille de verre (2a, 2b) du vitrage isolant (1) par des moyens de fixation par collage (5a, 5b), et au moins une partie transversale (20, 22) reliant lesdites première et deuxième parties de fixation (12, 14) et délimitant avec elles un espace intérieur (30), le procédé comprenant la fixation d'au moins une unité absorbante (41, 41a, 41b, 41c, 41d ; 141 ; 241) formant une structure absorbante d'humidité (40, 140, 240) à l'une parmi la première et la deuxième partie de fixation (12, 14), l'autre parmi la première et la deuxième partie de fixation (12, 14) n'étant pas en contact avec ladite unité absorbante (41, 41a, 41b, 41c, 41d ; 141 ; 241), ladite structure absorbante étant un élément ou ensemble d'éléments autosupporté.

13. Procédé selon la revendication 12, dans lequel l'unité absorbante (41, 141) est préextrudée, puis fixée sur la première ou la deuxième partie de fixation (12, 14).

14. Procédé selon la revendication 13, dans lequel l'unité absorbante préextrudée (141) est entourée d'une enveloppe fermée perméable à la vapeur d'eau avant d'être fixée sur la première ou la deuxième partie de fixation.

15. Procédé selon l'une quelconque des revendications 12 à 14, dans lequel l'unité absorbante (41, 141, 241) est fixée par collage, par exemple au moyen d'une colle thermofusible (50).

16. Procédé selon la revendication 12, dans lequel l'unité absorbante (41) est extrudée directement sur la première ou la deuxième partie de fixation (12, 14).

17. Procédé selon l'une quelconque des revendications 12 à 16, dans lequel l'unité absorbante (41, 41a, 41b, 41c, 41d ; 141 ; 241) est fixée à la première ou la deuxième partie de fixation (12, 14) après solidarisation entre elles des première et deuxième parties de fixation (12, 14).

18. Procédé selon l'une quelconque des revendications 12 à 16, dans lequel l'unité absorbante (41, 41a, 41b, 41c, 41d ; 141 ; 241) est fixée à la première ou la deuxième partie de fixation (12, 14) avant solidarisation entre elles des première et deuxième parties de fixation (12, 14).

19. Procédé de fabrication d'un cadre espaceur (3) pour vitrage isolant comprenant au moins un espaceur (10) selon l'une quelconque des revendications 1 à 11.

20. Procédé selon la revendication 19, dans lequel l'espaceur (10) est plié pour former au moins deux côtés adjacents du cadre.

21. Procédé selon la revendication 20, dans lequel l'espaceur (10) comporte au moins deux unités absorbantes (41a, 41b, 41c, 41d) séparées, dans la direction longitudinale (X), par une zone d'interruption, et l'espaceur (10) est plié au niveau de ladite au moins une zone d'interruption.

22. Procédé selon la revendication 20, dans lequel la structure absorbante d'humidité (40) comprend une unité absorbante (41) s'étendant de façon continue dans la direction longitudinale de l'espaceur, au moins une portion de ladite unité absorbante est supprimée préalablement à l'étape de pliage, de façon à former une zone d'interruption, et l'espaceur (10) est plié au niveau de ladite au moins une zone d'interruption.

23. Procédé selon la revendication 19, dans lequel au moins deux espaceurs rectilignes (10) sont assemblés par des moyens d'assemblage mécanique, par exemple un connecteur (11) inséré à une extrémité respective de chaque espaceur, de façon à former deux côtés adjacents du cadre.

## Patentansprüche

1. Abstandshalter (10) für Isolierverglasung (1), der sich in einer Längsrichtung (X) erstreckt und einen ersten und einen zweiten Befestigungsteil (12, 14) umfasst, die in einer seitlichen Richtung (Y) voneinander beabstandet sind und dazu bestimmt sind, jeweils mit einer Glasscheibe (2a, 2b) der Isolierverglasung (1) durch Klebebefestigungsmittel (5a, 5b) fest verbunden zu werden, und mindestens einen Querteil (20, 22), der den ersten (12) und den zweiten (14) Befestigungsteil verbindet und mit ihnen einen Innenraum (30) begrenzt, wobei der Abstandhalter (10) in dem Innenraum (30) eine feuchtigkeitsaufnehmende Struktur (40, 140, 240) umfasst, die aus mindestens einer aufnehmenden Einheit (41, 41a, 41b, 41c, 41d; 141; 241) gebildet ist, die an einem von dem ersten und dem zweiten Befestigungsteil (12, 14) befestigt ist, wobei der andere von dem ersten und dem zweiten Befestigungsteil (12, 14) nicht in Kontakt mit der aufnehmenden Einheit (41, 41a, 41b, 41c, 41d; 141; 241) ist, wobei der Abstandshalter **dadurch gekennzeichnet ist, dass** die aufnehmende Struktur ein selbsttragendes Element oder eine selbsttragende Gruppe von Elementen ist.

2. Abstandshalter (10) nach Anspruch 1, wobei die aufnehmende Einheit (41) durch Klebemittel (50), zum Beispiel einen Schmelzkleber, befestigt ist.

3. Abstandshalter (10) nach Anspruch 1 oder 2, wobei die aufnehmende Einheit (41, 41a, 41b, 41c, 41d; 141; 241) ein Profil, insbesondere mit rechteckigem Querschnitt, bildet, das sich in der Längsrichtung (X) erstreckt.

4. Abstandshalter (10) nach einem der Ansprüche 1 bis 3, wobei der Querschnitt der aufnehmenden Einheit (41, 41a, 41b, 41c, 41d; 141; 241), gemessen in einer Ebene senkrecht zur Längsrichtung (X), zwischen 30 und 300 mm² beträgt.

5. Abstandshalter (10) nach einem der Ansprüche 1 bis 4, wobei die Breite (11) der aufnehmenden Einheit (41, 41a, 41b, 41c, 41d; 141; 241), gemessen in der seitlichen Richtung (Y), zwischen dem 0,6- und 0,99-fachen der Gesamtbreite (1) des Abstandshalters (10) beträgt.

6. Abstandshalter (10) nach einem der Ansprüche 1 bis 5, wobei die aufnehmende Einheit (41, 41a, 41b, 41c, 41d; 141) einen kohäsiven, feuchtigkeitsaufnehmenden Kern (42, 142) umfasst.

7. Abstandshalter (10) nach Anspruch 6, wobei der kohäsive Kern (42, 142) aus Partikeln (44, 144) aus mindestens einem feuchtigkeitsaufnehmenden Material, zum Beispiel Siliziumdioxid, gebildet ist, die durch ein Bindemittel (46) gebunden sind.

8. Abstandshalter (10) nach Anspruch 6 oder 7, wobei der kohäsive Kern (142) von einer geschlossenen, wasserdampfdurchlässigen Umhüllung (170) umgeben ist, die zum Beispiel in einem Kunststoffmaterial hergestellt ist.

9. Abstandshalter (10) nach einem der Ansprüche 1 bis 5, wobei die aufnehmende Einheit (241) einen pulverförmigen, bröckeligen, flüssigen oder pastösen feuchtigkeitsaufnehmenden Kern (242) umfasst, der von einer geschlossenen, wasserdampfdurchlässigen Umhüllung (270) umgeben ist.

10. Abstandshalter (10) nach einem der Ansprüche 1 bis 9, wobei die feuchtigkeitsaufnehmende Struktur (40) eine Vielzahl von aufnehmenden Einheiten (41a, 41b, 41c, 41d) umfasst, die in der Längsrichtung durch Unterbrechungszonen beabstandet sind.

11. Abstandshalter (10) nach einem der Ansprüche 1 bis 9, wobei die feuchtigkeitsaufnehmende Struktur (40) eine aufnehmende Einheit (41; 141; 241) umfasst, die sich kontinuierlich in der Längsrichtung erstreckt.

12. Verfahren zur Herstellung eines Abstandshalters (10) für Isolierverglasung (1), der sich in einer Längsrichtung (X) erstreckt und einen ersten und einen zweiten Befestigungsteil (12, 14) umfasst, die in einer seitlichen Richtung (Y) voneinander beabstandet sind und dazu bestimmt sind, jeweils mit einer Glasscheibe (2a, 2b) der Isolierverglasung (1) durch
Klebebefestigungsmittel (5a, 5b) fest verbunden zu werden, und mindestens einen Querteil (20, 22), der den ersten und den zweiten Befestigungsteil (12, 14) verbindet und mit ihnen einen Innenraum (30) begrenzt, wobei das Verfahren die Befestigung mindestens einer aufnehmenden Einheit (41, 41a, 41b, 41c, 41d; 141; 241) umfasst, die eine feuchtigkeitsaufnehmende Struktur (40, 140, 240) an einem von dem ersten und dem zweiten Befestigungsteil (12, 14) bildet, wobei das andere von dem ersten und dem zweiten Befestigungsteil (12, 14) nicht in Kontakt mit der absorbierenden Einheit (41, 41a, 41b, 41c, 41d; 141; 241) ist, wobei die aufnehmende Struktur ein selbsttragendes Element oder eine selbsttragende Gruppe von Elementen ist.

13. Verfahren nach Anspruch 12, wobei die aufnehmende Einheit (41, 141) vorextrudiert wird, dann auf dem ersten oder zweiten Befestigungsteil (12, 14) befestigt wird.

14. Verfahren nach Anspruch 13, wobei die vorextrudierte aufnehmende Einheit (141) von einer geschlossenen, wasserdampfdurchlässigen Umhüllung umgeben wird, bevor sie auf dem ersten oder zweiten Befestigungsteil befestigt wird.

15. Verfahren nach einem der Ansprüche 12 bis 14, wobei die aufnehmende Einheit (41, 141, 241) durch Kleben befestigt wird, zum Beispiel mittels eines Schmelzklebers (50).

16. Verfahren nach Anspruch 12, wobei die aufnehmende Einheit (41) direkt auf den ersten oder zweiten Befestigungsteil (12, 14) extrudiert wird.

17. Verfahren nach einem der Ansprüche 12 bis 16, wobei die aufnehmende Einheit (41, 41a, 41b, 41c, 41d; 141; 241) an dem ersten oder dem zweiten Befestigungsteil (12, 14) befestigt wird, nachdem der erste und der zweite Befestigungsteil (12, 14) fest miteinander verbunden wurden.

18. Verfahren nach einem der Ansprüche 12 bis 16, wobei die aufnehmende Einheit (41, 41a, 41b, 41c, 41d; 141 241) an dem ersten oder dem zweiten Befestigungsteil (12, 14) befestigt wird, bevor der erste und der zweite Befestigungsteil (12, 14) fest miteinander verbunden wurden.

19. Verfahren zur Herstellung eines Abstandshalterrahmens (3) für Isolierverglasung, der mindestens einen Abstandshalter (10) nach einem der Ansprüche 1 bis 11 umfasst.

20. Verfahren nach Anspruch 19, wobei der Abstandshalter (10) gefaltet wird, um mindestens zwei angrenzende Seiten des Rahmens zu bilden.

21. Verfahren nach Anspruch 20, wobei der Abstandshalter (10) mindestens zwei aufnehmende Einheiten (41a, 41b, 41c, 41d) aufweist, die in der Längsrichtung (X) durch eine Unterbrechungszone getrennt sind, und der Abstandshalter (10) auf Höhe der mindestens einen Unterbrechungszone gefaltet ist.

22. Verfahren nach Anspruch 20, wobei die feuchtigkeitsaufnehmende Struktur (40) eine aufnehmende Einheit (41) umfasst, die sich kontinuierlich in der Längsrichtung des Abstandshalters erstreckt, wobei mindestens ein Abschnitt der aufnehmenden Einheit vor dem Schritt des Faltens entfernt wird, sodass eine Unterbrechungszone gebildet wird, und der Abstandshalter (10) auf Höhe der mindestens einen Unterbrechungszone gefaltet ist.

23. Verfahren nach Anspruch 19, wobei mindestens zwei geradlinige Abstandshalter (10) durch mechanische Zusammenfügungsmittel, zum Beispiel einen Verbinder (11), der in ein jeweiliges Ende jedes Abstandshalters eingesetzt wird, so zusammengefügt werden, dass zwei angrenzende Seiten des Rahmens gebildet werden.

## Claims

1. A spacer (10) for an insulating glazing unit (1) which extends in a longitudinal direction (X) and comprises first and second fixing parts (12, 14) spaced apart from each other in a lateral direction (Y) and each intended to be attached to a sheet of glass (2a, 2b) of the insulating glazing unit (1) by adhesive-bonding fixing means (5a, 5b), and at least one transverse part (20, 22) connecting said first (12) and second (14) fixing parts and defining with them an inner space (30), the spacer (10) comprising in the inner space (30) a humidity-absorbing structure (40, 140, 240) formed from at least one absorbent unit (41, 41a, 41b, 41c, 41d; 141; 241) fixed to one of the first and second fixing parts (12, 14), the other of the first and second fixing parts (12, 14) not being in contact with the absorbent unit (41, 41a, 41b, 41c, 41d; 141; 241), said spacer being **characterized in that** said absorbing structure is an element or a set of elements which is self-supporting.

2. The spacer (10) as claimed in claim 1, in which the absorbent unit (41) is fixed by adhesive-bonding means (50), for example a hot-melt adhesive.

3. The spacer (10) as claimed in claim 1 or 2, in which the absorbent unit (41, 41a, 41b, 41c, 41d; 141; 241) forms a profile, in particular with a rectangular cross-section, which extends in the longitudinal direction (X).

4. The spacer (10) as claimed in any one of claims 1 to 3, in which the absorbent unit (41, 41a, 41b, 41c, 41d; 141; 241), measured in a plane orthogonal to the longitudinal direction (X), is between 30 and 300 mm².

5. The spacer (10) as claimed in any one of claims 1 to 4, in which the width (11) of the absorbent unit (41, 41a, 41b, 41c, 41d; 141; 241), measured in the lateral direction (Y), is between 0.6 and 0.99 times the total width (1) of the spacer (10).

6. The spacer (10) as claimed in any one of claims 1 to 5, in which the absorbent unit (41, 41a, 41b, 41c, 41d; 141; 241) comprises a humidity-absorbing cohesive core (42, 142).

7. The spacer (10) as claimed in claim 6, in which the cohesive core (42, 142) is formed from particles (44, 144) of at least one humidity-absorbing material, for example silica, bound by a binder (46) .

8. The spacer (10) as claimed in claim 6 or 7, in which the cohesive core (142) is surrounded by a closed covering (170) which is permeable to water vapor, for example made from a plastic material.

9. The spacer (10) as claimed in any one of claims 1 to 5, in which the absorbent unit (241) comprises a powdered, friable, liquid, or pasty humidity-absorbing core (242), surrounded by a closed covering (270) which is permeable to water vapor.

10. The spacer (10) as claimed in any one of claims 1 to 9, in which the humidity-absorbing structure (40) comprises a plurality of absorbent units (41a, 41b, 41c, 41d) spaced apart in the longitudinal direction by interruption zones.

11. The spacer (10) as claimed in any one of claims 1 to 9, in which the humidity-absorbing structure (40) comprises an absorbent unit (41; 141; 241) which extends continuously in the longitudinal direction.

12. A method for manufacturing a spacer (10) for an insulating glazing unit (1) which extends in a longitudinal direction (X) and comprising first and second fixing parts (12, 14) which are spaced apart from each other in a lateral direction (Y) and intended to each be attached to a sheet of glass (2a, 2b) of the insulating glazing unit (1) by adhesive-bonding fixing means (5a, 5b), and at least one transverse part (20, 22) connecting said first and second fixing parts (12, 14) and defining with them an inner space (30), the method comprising the fixing of at least one absorbent unit (41, 41a, 41b, 41c, 41d; 141; 241) forming a humidity-absorbing structure (40, 140, 240) to one of the first and second fixing parts (12, 14), the other of the first and second fixing parts (12, 14) not being in contact with said absorbent unit (41, 41a, 41b, 41c, 41d; 141; 241), said absorbing structure being an element or a set of elements which is self-supporting.

13. The method as claimed in claim 12, in which the absorbent unit (41, 241) is pre-extruded and then fixed onto the first or second fixing part (12, 14).

14. The method as claimed in claim 13, in which the pre-extruded absorbent unit (141) is surrounded by a closed covering which is permeable to water vapor before being fixed to the first or second fixing part.

15. The method as claimed in any one of claims 12 to 14, in which the absorbent unit (41, 141, 241) is fixed by adhesive bonding, for example by means of a hot-melt adhesive (50).

16. The method as claimed in claim 12, in which the absorbent unit (41) is extruded directly onto the first or the second fixing part (12, 14).

17. The method as claimed in any one of claims 12 to 16, in which the absorbent unit (41, 41a, 41b, 41c, 41d; 141; 241) is fixed to the first or the second fixing part (12, 14) after the first and the second fixing parts (12, 14) have been attached to each other.

18. The method as claimed in any one of claims 12 to 16, in which the absorbent unit (41, 41a, 41b, 41c, 41d; 141; 241) is fixed to the first or the second fixing part (12, 14) before the first and the second fixing parts (12, 14) have been attached to each other.

19. A method for manufacturing a spacer frame (3) for an insulating glazing unit comprising at least one spacer (10) as claimed in any one of claims 1 to 11.

20. The method as claimed in claim 19, in which the spacer (10) is bent in order to form at least two adjacent sides of the frame.

21. The method as claimed in claim 20, in which the spacer (10) has at least two absorbent units (41a, 41b, 41c, 41d) separated in the longitudinal direction (X) by an interruption zone, and the spacer (10) is bent at said at least one interruption zone.

22. The method as claimed in claim 20, in which the humidity-absorbing structure (40) comprises an absorbent unit (41) which extends continuously in the longitudinal direction of the spacer, at least one portion of said absorbent unit is removed prior to the bending stage so as to form an interruption zone, and the spacer (10) is bent at said at least one interruption zone.

23. The method as claimed in claim 19, in which at least two rectilinear spacers (10) are assembled by mechanical assembly means, for example a connector (11) inserted at a respective end of each spacer so as to form two adjacent sides of the frame.
